# EUROPÄISCHE PATENTSCHRIFT

(11) **EP 1 490 010 B1**
(45) Veröffentlichungstag und Bekanntmachung des Hinweises auf die Patenterteilung: **25.04.2007**
(21) Anmeldenummer: 03717238.4
(22) Anmeldetag: 26.03.2003
(51) Int. Cl.: A61J 7/00, A61J 15/00, A47G 21/18, B65D 77/28

(54) **DARREICHUNGSFORM ZUR ORALEN VERABREICHUNG VON WIRKSTOFFEN, VITAMINEN UND/ODER NÄHRSTOFFEN**
ADMINISTRATION FORM FOR ORAL ADMINISTRATION OF ACTIVE INGREDIENTS, VITAMINS AND/OR NUTRIENTS
FORME GALENIQUE POUR ADMINISTRATION ORALE DE PRINCIPES ACTIFS, VITAMINES ET/OU SUBSTANCES NUTRITIVES

(30) Priorität: 27.03.2002 DE 10213773; 24.06.2002 DE 10228175
(43) Veröffentlichungstag der Anmeldung: 29.12.2004
(73) Patentinhaber: Grünenthal GmbH, 52078 Aachen (DE)
(72) Erfinder: SEDAGHAT KERDAR, Rasoul, 52080 Aachen (DE)
(74) Vertreter: Kutzenberger, Helga
(86) Internationale Anmeldenummer: PCT/EP2003/003133
(87) Internationale Veröffentlichungsnummer: WO 2003/079957

(56) Entgegenhaltungen:
- EP-A- 0 383 503
- US-A- 4 792 333
- US-A- 5 718 681
- US-A- 5 921 955
- US-A- 6 109 538
- US-B1- 6 210 713

## Beschreibung

Die Erfindung betrifft eine Darreichungsform zur oralen Verabreichung von Wirkstoffen, Vitaminen und/oder Nährstoffen umfassend einen Trinkhalm mit einem zwischen der Formulierung und einer Trinkhalmöffnung reversibel abwinkelbaren Teil des Trinkhalms als Verschlussvorrichtung, wodurch in abgewinkelter Stellung ein Austreten der Formulierung aus dem Trinkhalm verhindert wird gemäß dem Oberbegriff des Anspruchs 1, ein Kit aus der Darreichungsform und einer Transportflüssigkeit gemäß dem Oberbegriff des Anspruchs 19 und ein Verfahren zur Herstellung der Darreichungsform gemäß dem Oberbegriff des Anspruchs 22.

Aus EP 0383503, US 5718681, US 4792333 und US6210713 ist die Verabreichung von Wirkstoffen, Vitaminen und/oder Nährstoffen mit Hilfe eines Trinkhalms, der eine durch eine Flüssigkeit transportierbare Wirkstoff-, Vitamin- und/oder Nährstoff-Formulierung enthält, bekannt. Patienten, die Schwierigkeiten haben oder eine Abneigung empfinden, Kapseln oder Tabletten einzunehmen, wird dadurch eine weitere Darreichungsform von Wirkstoffen, Vitaminen oder Nährstoffen angeboten.

Die im Stand der Technik beschriebenen Trinkhalme zur oralen Verabreichung von Wirkstoffen, Vitaminen und/oder Nährstoffen weisen Stopfen oder Kappen als Verschlußvorrichtung zur Zurückhaltung der sich im Trinkhalm befindenen Wirkstoff-, Vitamin- und/oder Nährstoff-Formulierung auf. Die Stopfen oder Kappen müssen vor der Benutzung des Trinkhalms entfernt werden. Während dem Entfernen dieser bekannten Verschlußvorrichtungen besteht die Gefahr des Verschüttens der Wirkstoff-, Vitamin- und/oder Nährstoff-Formulierung.

Es stellte sich daher die Aufgabe, eine Darreichungsform zur oralen Verabreichung von Wirkstoffen, Vitaminen und/oder Nährstoffen umfassend einen Trinkhalm mit einer Verschlußvorrichtung zur Verfügung zu stellen, die möglichst einfach herzustellen ist und die Nachteile der im Stand der Technik beschriebenen Darreichungsformen nicht aufweist.

Die Aufgabe wird erfindungsgemäß durch die Bereitstellung einer Darreichungsform zur oralen Verabreichung von Wirkstoffen, Vitaminen und/oder Nährstoffen umfassend einen Trinkhalm, der zwei Öffnungen hat und der eine für eine Wirkstoff-, Vitamin- und/oder Nährstoff-Formulierung undurchlässige, für Luft und eine Transportflüssigkeit jedoch durchlässige Sperrvorrichtung enthält und eine für die Wirkstoff-, Vitamin- und/oder Nährstoff-Formulierung undurchlässige Verschlussvorrichtung aufweist, wobei eine im Trinkhalm befindliche Wirkstoff-, Vitamin- und/oder Nährstoff-Formulierung zwischen Sperrvorrichtung und Verschlussvorrichtung angeordnet ist, dadurch gekennzeichnet, dass die Verschlussvorrichtung aus einem zwischen der Formulierung und der für die Formulierung ungehindert zugänglichen Trinkhalmöffnung reversibel abgewinkelte Teil des Trinkhalms besteht, wodurch ein Austreten der Formulierung aus dem Trinkhalm verhindert wird, gelöst.

Diese Trinkhalmöffnung ist die Öffnung, aus der die Formulierung mit Hilfe der Transportflüssigkeit entnommen wird, d. h. die Öffnung auf der von der Sperrvorrichtung abgewandten Seite.

Der abwinkelbare Teil des Trinkhalms kann mit Hilfe eines Ringes, einer Schelle, einer Manschette oder eines Rohres in der abgewinkelten Stellung reversibel fixiert werden.

Die Wirkstoff-, Vitamin- und/oder Nährstoff-Formulierung ist vorzugsweise fest oder pastös. Bevorzugt ist eine multipartikuläre Wirkstoff-, Vitamin- und/oder Nährstoff-Formulierung, wobei die Partikel der multipartikulären Formulierung vorzugsweise einen Durchmesser von 50-1500 µm haben.

Die Wirkstoffe, Vitamine und/oder Nährstoffe allein oder die Wirkstoff-, Vitamin- und/oder Nährstoff-Formulierungen insgesamt können in der Transportflüssigkeit unlöslich oder zumindest teilweise löslich sein.

Sind die Wirkstoffe, Vitamine oder Nährstoffe oder deren Formulierungen in der Transportflüssigkeit löslich, werden sie durch die vorbeiströmende Transportflüssigkeit gelöst und in gelöster Form mitgenommen. Sind die Wirkstoffe, Vitamine oder Nährstoffe oder deren Formulierungen in der Transportflüssigkeit hingegen unlöslich, werden sie in der vorbeiströmenden Transportflüssigkeit suspendiert und in suspendierter Form mit der Transportflüssigkeit mitgenommen. Vorzugsweise werden dafür multipartikuläre Formulierungen verwendet. Die Partikel sollten so klein und leicht sein, daß sie von der Transportflüssigkeit transportiert werden können. Die Haftung der Partikel aneinander oder an den Trinkhalmwänden sollte möglichst gering sein, was gegebenenfalls durch eine geeignete Oberflächenbehandlung der Partikel erreicht werden kann.

Als Wirkstoffe, vorzugsweise therapeutische Wirkstoffe, Vitamine und Nährstoffe können alle oral verabreichbaren Stoffe in Form einer geeigneten Formulierung eingesetzt werden. Der Trinkhalm enthält vorzugsweise eine genau bestimmte Dosis dieser Stoffe.

Die Sperrvorrichtung ist vorzugsweise ein Pfropfen, dessen Querschnitt vorzugsweise dem Querschnitt des Trinkhalms angepaßt ist.

Der Pfropfen kann einerseits im Trinkhalm fixiert sein, wobei der Pfropfen vorzugsweise durch Verengungen des Trinkhalms fixiert oder in den Trinkhalm eingeklebt ist.

Der Pfropfen kann andererseits auch zwischen zwei Anschlägen bewegbar sein. Durch die Anschläge wird der Trinkhalm verengt, wobei die Verengungen so ausgelegt sind, daß der Pfropfen, nicht jedoch die in der Transportflüssigkeit unlöslichen Formulierungspartikel dadurch zurückgehalten werden.

Der Pfropfen besteht vorzugsweise aus Filtermaterial, besonders bevorzugt aus Vliesmaterial oder verpresstem Fasermaterial.

Als Sperrvorrichtung bevorzugt ist auch eine im Trinkhalm fixierte Membran, wobei der Querschnitt der Membran vorzugsweise dem Querschnitt des Trinkhalms angepasst ist und die Membran vorzugsweise in den Trinkhalm eingeklebt ist. Die Membran besteht vorzugsweise aus synthetischem Material.

Als Sperrvorrichtung bevorzugt auch ist ein im Trinkhalm fixiertes Gitter, dessen Maschendurchmesser kleiner ist als der Durchmesser des kleinsten Formulierungspartikels. Der Querschnitt des Gitters ist vorzugsweise dem Querschnitt des Trinkhalms angepasst und das Gitter vorzugsweise durch Verengungen des Trinkhalms im Trinkhalm fixiert oder in den Trinkhalm eingeklebt. Das Gitter besteht vorzugsweise aus synthetischem Material.

Ebenfalls als Sperrvorrichtung geeignet ist eine Verengung des Trinkhalms, die so ausgelegt ist, dass auch die kleinsten Formulierungspartikel dadurch zurückgehalten werden.

Durch die Sperrvorrichtung darf der Strom der Transportflüssigkeit nicht soweit reduziert werden, dass eine feste, unlösliche Wirkstoff-, Vitamin- und/oder Nährstoff-Formulierung nicht mehr mitgenommen werden kann.

Der Trinkhalm ist zumindest in dem Bereich, in dem er reversibel abwinkelbar ist, flexibel.

Der Trinkhalm besteht vorzugsweise aus einem synthetischen Material. Zumindest der Bereich, in dem der Trinkhalm reversibel abwinkelbar ist, ist vorzugsweise aus einem elastischen, synthetischen Material oder einem bei einer Temperatur unterhalb seines Erweichungspunktes plastisch verformbaren, synthetischen Material aufgebaut. Der Bereich, in dem der Trinkhalm reversibel abwinkelbar ist, ist vorzugsweise ziehharmonika-artig gestaltet.

Der Trinkhalminnendurchmesser sollte vorzugsweise mindestens 3 mm betragen, so dass eine ausreichende Transportflüssigkeitsmenge durch den Trinkhalm gesaugt werden kann, um die Formulierung zu transportieren. Bevorzugt ist ein Innendurchmesser von 4-15 mm, ganz besonders bevorzugt von 5-10 mm.

Der Trinkhalm hat vorzugsweise einen runden, ovalen, rechteckigen oder quadratischen Querschnitt und weist vorzugsweise eine glatte Innenseite auf.

Die Trinkhalmöffnung, die für die Formulierung ungehindert zugänglich ist, ist vorzugsweise als Mundstück ausgebildet, besonders bevorzugt geriffelt, während die Trinkhalmöffnung, die der Sperrvorrichtung zugewandt ist, vorzugsweise als Verbindungsstück zu einem Reservoir der Transportflüssigkeit ausgebildet ist. Der Trinkhalm weist vorzugsweise eine Markierung zur Kennzeichnung des Mundteils und/oder zur Angabe der Saugrichtung der Transportflüssigkeit auf. Durch diese Kennzeichnung wird die Handhabung erleichtert.

Zumindest der die Formulierung enthaltende Teil des Trinkhalms ist transparent und/oder gefärbt. Bei Verwendung eines transparenten Trinkhalms kann die Aufnahme der Wirkstoff-, Vitamin- und/oder Nährstoff-Formulierung beobachtet werden, während die Verwendung eines opak gefärbten Trinkhalms die Möglichkeit bietet, die Verabreichung einer Wirkstoff-, Vitamin- und/oder Nährstoff-Formulierung zu verdecken.

Ein weiterer Gegenstand der Erfindung ist auch ein Kit aus der erfindungsgemäßen Darreichungsform und einer physiologisch unbedenklichen, gegebenenfalls wirkstoff-, nährstoff- und/oder vitaminhaltigen Transportflüssigkeit.

Als Transportflüssigkeit eignet sich vorzugsweise eine wässrige Flüssigkeit, wobei Wasser, Limonade, Fruchtsaft ohne Fruchtfleisch, Tee oder Kaffee besonders bevorzugt sind.

Ein weiterer Gegenstand der Erfindung ist ein Verfahren zur Herstellung der Darreichungsform, in dem die Sperrvorrichtung in den Trinkhalm eingeführt, die Formulierung durch die eine Trinkhalmöffnung in den Trinkhalm eingebracht und der Trinkhalm zwischen der Formulierung und der für die Formulierung ungehindert zugänglichen Trinkhalmöffnung, d. h. der Formulierung zugewandten Trinkhalmöffnung abgewinkelt wird.

Ein weiterer Gegenstand der Erfindung ist ein Verfahren zur Herstellung der Darreichungsform, in dem der Trinkhalm abgewinkelt wird und die Formulierung und die Sperrvorrichtung nacheinander durch die zugängliche Trinkhalmöffnung in den Trinkhalm eingeführt werden.

Bevorzugt ist ein Verfahren zur Herstellung der erfindungsgemäßen Darreichungsform, in dem der abwinkelbare Teil des Trinkhalms mit Hilfe eines Ringes, einer Schelle, einer Manschette oder eines Rohres in der abgewinkelten Stellung reversibel fixiert wird.

Die folgenden Figuren zeigen beispielhafte Ausführungsformen der erfindungsgemäßen Darreichungsformen. Dadurch wird der Erfindungsgedanken in keiner Weise eingeschränkt.
Figur 1 zeigt eine erfindungsgemäße Darreichungsform in der Seitenansicht.
Figur 2 zeigt eine weitere erfindungsgemäße Darreichungsform in der Seitenansicht. Die Figuren 3a bis 3d zeigen eine erfindungsgemäße Darreichungsform mit einem beidseitig offenen Rohr zur reversiblen Fixierung des reversibel abwinkelbaren Teils des Trinkhalms vor, während und nach der Benutzung.

Die in Figur 1 gezeigte Darreichungsform umfasst einen Trinkhalm (1), der zwei Öffnungen (6, 9) hat und einen in dem Trinkhalm fixierten Pfropfen als Sperrvorrichtung (2), einen reversibel abwinkelbaren Teil als Verschlussvorrichtung (3) und eine sich zwischen Sperrvorrichtung und Verschlussvorrichtung im Trinkhalm befindende Formulierung (4) enthält.

Der Trinkhalm (1) hat einen runden Querschnitt und ist gerade.

Der Pfropfen (2) besteht aus Filtermaterial und ist für Luft und die Transportflüssigkeit durchlässig, für die Formulierung jedoch undurchlässig. Der Pfropfen ist zylinderförmig und hat einen runden Querschnitt, wobei der Durchmesser des Pfropfens dem Innendurchmesser des Trinkhalms angepasst ist. Der Pfropfen ist in den Trinkhalm eingeklebt.

Die Formulierung (4) liegt in Form von kugelförmigen Partikeln vor.

Der Bereich (10), in dem der Trinkhalm (1) reversibel abwinkelbar ist, ist ziehharmonika-artig gestaltet.

Die in Figur 2 gezeigte Darreichungsform entspricht im wesentlichen der in Figur 1 gezeigten Darreichungsform. Anstelle eines fixierten Pfropfens wird jedoch ein zwischen zwei Anschlägen (7, 8) bewegbarer Pfropfen als Sperrvorrichtung (2) verwendet.

Der Durchmesser der größten Formulierungspartikel ist kleiner als der Trinkhalminnendurchmesser an der Stelle des Anschlags (7), so dass die Formulierungspartikel diese Stelle passieren können.

Die in den Figuren 3a bis 3d gezeigte Darreichungsform umfasst einen Trinkhalm (1) mit einem reversibel abwinkelbaren Teil (3). Die abgewinkelte Stellung kann mit Hilfe eines beidseitig offenen Rohres (5) reversibel fixiert werden. Dazu wird der Trinkhalm (1) in abgewinkelter Stellung in das Rohr (5) eingeführt. Vor der Benutzung wird das Rohr (5) soweit verschoben, dass der reversibel abgewinkelte Teil (3) des Trinkhalms (1) frei liegt und der reversibel abwinkelbare Teil (3) des Trinkhalms (1) beliebig verstellt werden kann.

Der Innendurchmesser des Rohres (5) ist auf den Raumanspruch des Trinkhalms (1) in abgewinkelter Stellung abgestimmt. Die Länge des Rohres (5) ist kleiner als die Länge des Trinkhalms (1) in abgewinkelter Stellung.

## Patentansprüche

1. Darreichungsform zur oralen Verabreichung von Wirkstoffen, Vitaminen und/oder Nährstoffen umfassend einen Trinkhalm (1), der zwei Öffnungen (6, 9) hat und der eine für eine Wirkstoff-, Vitamin- und/oder Nährstoff-Formulierung undurchlässige, für Luft und eine Transportflüssigkeit jedoch durchlässige Sperrvorrichtung (2) enthält und eine für die Wirkstoff-, Vitamin- und/oder Nährstoff-Formulierung undurchlässige Verschlussvorrichtung (3) aufweist, wobei eine im Trinkhalm befindliche Wirkstoff-, Vitamin- und/oder Nährstoff-Formulierung (4) zwischen der Sperrvorrichtung und Verschlussvorrichtung angeordnet ist, **dadurch gekennzeichnet, dass** die Verschlussvorrichtung (3) aus einem zwischen der Formulierung (4) und der für die Formulierung ungehindert zugänglichen Trinkhalmöffnung (6) reversibel abgewinkelten Teil (3) des Trinkhalms besteht, wodurch ein Austreten der Formulierung aus dem Trinkhalm verhindert wird.

2. Darreichungsform gemäß Anspruch 1, **dadurch gekennzeichnet, dass** der abgewinkelte Teil (3) des Trinkhalms (1) mit Hilfe eines Ringes, einer Schelle, einer Manschette oder eines Rohres (5) in der abgewinkelten Stellung reversibel fixiert ist.

3. Darreichungsform gemäß Anspruch 1 oder 2, **dadurch gekennzeichnet, dass** die Wirkstoff-, Vitamin- und/oder Nährstoff-Formulierung (4) fest ist.

4. Darreichungsform gemäß Anspruch 1 oder 2, **dadurch gekennzeichnet, dass** die Wirkstoff-, Vitamin- und/oder Nährstoff-Formulierung (4) pastös ist.

5. Darreichungsform gemäß einem der Ansprüche 1-4, **dadurch gekennzeichnet, dass** die Wirkstoff-, Vitamin- und/oder Nahrstoff-Formulierung (4) multipartikulär vorliegt.

6. Darreichungsform gemäß einem der Ansprüche 1-5, **dadurch gekennzeichnet, dass** die Wirkstoff-, Vitamin- und/oder Nährstoff-Formulierung (4) in der Transportflüssigkeit unlöslich ist.

7. Darreichungsform gemäß einem der Ansprüche 1-5, **dadurch gekennzeichnet, dass** die Wirkstoff-, Vitamin- und/oder Nahrstoff-Formulierung (4) in der Transportflüssigkeit zumindest teilweise löslich ist.

8. Darreichungsform gemäß einem der Ansprache 1-7, **dadurch gekennzeichnet, dass** die Sperrvorrichtung (2) ein Pfropfen ist.

9. Darreichungsform gemäß Anspruch 8, **dadurch gekennzeichnet, dass** der Pfropfen (2) zwischen zwei Anschlägen (7, 8) bewegbar ist.

10. Darreichungsform gemäß Anspruch 8, **dadurch gekennzeichnet, dass** der Pfropfen (2) fixiert ist.

11. Darreichungsform gemäß einem der Ansprüche 1-7, **dadurch gekennzeichnet, dass** die Sperrvorrichtung (2) eine im Trinkhalm fixierte Membran ist.

12. Darreichungsform gemäß Anspruch 5, **dadurch gekennzeichnet, dass** die Sperrvorrichtung (2) ein im Trinkhalm fixiertes Gitter ist, dessen Maschendurchmesser kleiner ist als der kleinste Durchmesser der Formulierungspartikel (4).

13. Darreichungsform gemäß Anspruch 5, **dadurch gekennzeichnet, dass** die Sperrvorrichtung (2) aus einer Verengung des Trinkhalms besteht, wodurch der Querschnitt des Trinkhalms enger ist als der kleinste Durchmesser der Formulierungspartikel (4).

14. Darreichungsform gemäß einem der Ansprüche 1-13, **dadurch gekennzeichnet, dass** zumindest der Bereich (10), in dem der Trinkhalm (1) reversibel abgewinkelt ist, flexibel ist.

15. Darreichungsform gemäß einem der Ansprüche 1-14, **dadurch gekennzeichnet, dass** der Trinkhalm (1) aus einem synthetischen Material besteht.

16. Darreichungsform gemäß Anspruch 15, **dadurch gekennzeichnet, dass** zumindest der Bereich (10), in dem der Trinkhalm (1) reversibel abgewinkelt ist, aus einem elastischen, synthetischen Material aufgebaut ist.

17. Darreichungsform gemäß Anspruch 15, **dadurch gekennzeichnet, dass** zumindest der Bereich (10), in dem der Trinkhalm (1) reversibel abgewinkelt ist, aus einem bei einer Temperatur unterhalb seines Erweichungspunktes plastisch verformbaren, synthetischen Material aufgebaut ist.

18. Darreichungsform gemäß Anspruch 16 oder 17, **dadurch gekennzeichnet, dass** zumindest der Bereich (10), in dem der Trinkhalm (1) reversibel abgewinkelt ist, ziehharmonika-artig gestaltet ist.

19. Kit aus der Darreichungsform gemäß einem der Ansprüche 1-18 und einer physiologisch unbedenklichen, gegebenenfalls wirkstoff-, nährstoff- und/oder vitaminhaltigen Transportflüssigkeit.

20. Kit gemäß Anspruch 19, **dadurch gekennzeichnet, dass** die Transportflüssigkeit eine wässrige Flüssigkeit ist.

21. Kit gemäß Anspruch 19 oder 20, **dadurch gekennzeichnet, dass** die Transportflüssigkeit Wasser, Limonade, Fruchtsaft ohne Fruchtfleisch, Tee oder Kaffee ist.

22. Verfahren zur Herstellung einer Darreichungsform gemäß einem der Ansprüche 1-18, **dadurch gekennzeichnet, dass** die Sperrvorrichtung (2) in den Trinkhalm (1) eingeführt, die Formulierung (4) durch die eine Trinkhalmöffnung (6) in den Trinkhalm (1) eingebracht und der Trinkhalm (1) zwischen der Formulierung (4) und der Trinkhalmöfifnung (6) abgewinkelt wird.

23. Verfahren zur Herstellung einer Darreichungsform gemäß einem der Ansprüche 1-18, **dadurch gekennzeichnet, dass** der Trinkhalm (1) abgewinkelt wird und die Formulierung (4) und die Sperrvorrichtung (2) nacheinander durch die Trinkhalmöffnung (9) in den Trinkhalm eingeführt werden.

24. Verfahren zur Herstellung einer Darreichungsform gemäß Anspruch 22 oder 23, **dadurch gekennzeichnet, dass** der abgewinkelte Teil (3) des Trinkhalms mit Hilfe eines Ringes, einer Schelle, einer Manschette oder eines Rohres (5) in der abgewinkelten Stellung reversibel fixiert wird.

## Claims

1. Form of administration for oral administration of active ingredients, vitamins and/or nutrients, comprising a drinking straw (1) which has two openings (6, 9) and which contains a blocking device (2) which is impermeable for an active ingredient, vitamin and/or nutrient formulation but is permeable to air and a conveying liquid, and comprises a closure device (3) impermeable for the active ingredient, vitamin and/or nutrient formulation, said active ingredient, vitamin and/or nutrient formulation (4) being arranged between the blocking device and the closure device in the drinking straw, **characterised in that** the closure device (3) comprises a part (3) of the drinking straw which is reversibly bent between the formulation (4) and the drinking straw opening (6) freely accessible for the formulation, so that exiting of the formulation from the drinking straw is prevented.

2. Form of administration according to claim 1, **characterised in that** the bent part (3) of the straw (1) can be reversibly fixed in the bent position with the aid of a ring, a clip, a sleeve or a tube (5).

3. Form of administration according to claim 1 or claim 2, **characterised in that** the active ingredient, vitamin and/or nutrient formulation (4) is solid.

4. Form of administration according to either claim 1 or claim 2, **characterised in that** the active ingredient, vitamin and/or nutrient formulation (4) is highly viscous.

5. Form of administration according to any one of claims 1 to 4, **characterised in that** the active ingredient, vitamin and/or nutrient formulation (4) is multi-particulate.

6. Form of administration according to any one of claims 1 to 5, **characterised in that** the active ingredient, vitamin and/or nutrient formulation (4) is insoluble in the conveying liquid.

7. Form of administration according to any one of claim 1 to 5, **characterised in that** the active ingredient, vitamin and/or nutrient formulation (4) is at least partially soluble in the conveying liquid.

8. Form of administration according to any one of claims 1 to 7, **characterised in that** the blocking device (2) is a stopper.

9. Form of administration according to claim 8, **characterised in that** the stopper (2) can be moved between two stops (7, 8).

10. Form of administration according to claim 8, **characterised in that** the stopper (2) is fixed.

11. Form of administration according any one of claims 1 to 7, **characterised in that** the blocking device (2) is a membrane fixed in the drinking straw.

12. Form of administration according to claim 5, **characterised in that** the blocking device (2) is a grid fixed in the drinking straw, of which the mesh diameter is less than the smallest diameter of the formulation particles (4).

13. Form of administration according to claim 5, **characterised in that** the blocking device (2) consists of a constriction of the drinking straw, so the cross-section of the drinking straw is narrower than the smallest diameter of the formulation particles (4).

14. Form of administration according to any one of claims 1 to 13, **characterised in that** at least the region (10) in which the drinking straw (1) is reversibly bent is flexible.

15. Form of administration according to any one claims 1 to 14, **characterised in that** the drinking straw (1) consists of a synthetic material.

16. Form of administration according to claim 15, **characterised in that** at least the region (10) in which the drinking straw (1) is reversibly bent is constructed from a resilient, synthetic material.

17. Form of administration according to claim 15, **characterised in that** at least the region (10) in which the drinking straw (1) is reversibly bent is constructed from a synthetic material plastically deformable at a temperature below its softening point.

18. Form of administration according to either claim 16 or claim 17, **characterised in that** at least the region (10) in which the drinking straw (1) is reversibly bent is configured in the manner of a concertina.

19. Kit consisting of the form of administration according to any one claims 1 to 18 and a physiologically safe conveying liquid optionally containing active ingredients, nutrients and/or vitamins.

20. Kit according to claim 19, **characterised in that** the conveying liquid is an aqueous liquid.

21. Kit according to claim 19 or claim 20, **characterised in that** the conveying liquid is water, lemonade, fruit juice without fruit pulp, tea or coffee.

22. Method for producing a form of administration according to any one of claims 1 to 18, **characterised in that** the blocking device (2) is introduced in to the drinking straw (1), the formulation (4) is introduced through one drinking straw opening (6) into the drinking straw (1) and the drinking straw (1) is bent between the formulation (4) and the drinking straw opening (6).

23. Method for producing a form of administration according to any one of claims 1 to 18, **characterised in that** the drinking straw (1) is bent and the formulation (4) and the blocking device (2) are introduced one after the other through the drinking straw opening (9) into the drinking straw.

24. Method for producing a form of administration according to either claim 22 or 23, **characterised in that** the part (3) of the drinking straw which is bent is reversibly fixed in the bent position with the aid of a ring, a clip, a sleeve or a tube (5).

## Revendications

1. Forme galénique pour administration orale de principes actifs, de vitamines et/ou de substances nutritives comprenant une paille (1) qui a deux ouvertures (6, 9) et qui contient un dispositif de blocage (2) imperméable à une formulation de principe actif, de vitamine et/ou de substance nutritive, mais perméable à l'air et au liquide de transport et qui présente un dispositif de fermeture (3) imperméable à la formulation de principe actif, de vitamine et/ou de substance nutritive, une formulation (4) de principe actif, de vitamine et/ou de substance nutritive se trouvant dans la paille étant disposée entre le dispositif de blocage et le dispositif de fermeture, **caractérisée en ce que** le dispositif de fermeture (3) se compose d'une partie coudée (3) de la paille réversible entre la formulation (4) et l'ouverture de paille (6) librement accessible pour la formulation, de sorte qu'une sortie de la formulation hors de la paille soit évitée.

2. Forme galénique selon la revendication 1, **caractérisée en ce que** la partie coudée (3) de la paille (1) est fixée de manière réversible au moyen d'une bague, d'un collier, d'une manchette ou d'un tube (5) dans la position coudée.

3. Forme galénique selon la revendication 1 ou 2, **caractérisée en ce que** la formulation (4) de principe actif, de vitamine et/ou de substance nutritive est solide.

4. Forme galénique selon la revendication 1 ou 2, **caractérisée en ce que** la formulation (4) de principe actif, de vitamine et/ou de substance nutritive est pâteuse.

5. Forme galénique selon l'une quelconque des revendications 1 à 4, **caractérisée en ce que** la formulation (4) de principe actif, de vitamine et/ou de substance nutritive se présente sous forme multiparticulaire.

6. Forme galénique selon l'une quelconque des revendications 1 à 5, **caractérisée en ce que** la formulation (4) de principe actif, de vitamine et/ou de substance nutritive est insoluble dans le liquide de transport.

7. Forme galénique selon l'une quelconque des revendications 1 à 5, **caractérisée en ce que** la formulation (4) de principe actif, de vitamine et/ou de substance nutritive est au moins partiellement soluble dans le liquide de transport.

8. Forme galénique selon l'une quelconque des revendications 1 à 7, **caractérisée en ce que** le dispositif de blocage (2) est un bouchon.

9. Forme galénique selon la revendication 8, **caractérisée en ce que** le bouchon (2) peut être déplacé entre deux butées (7, 8).

10. Forme galénique selon la revendication 8, **caractérisée en ce que** le bouchon (2) est fixe.

11. Forme galénique selon l'une quelconque des revendications 1 à 7, **caractérisée en ce que** le dispositif de blocage (2) est une membrane fixée dans la paille.

12. Forme galénique selon la revendication 5, **caractérisée en ce que** le dispositif de blocage (2) est une grille fixée dans la paille, dont le diamètre de maille est inférieur au plus petit diamètre des particules de la formulation (4).

13. Forme galénique selon la revendication 5, **caractérisée en ce que** le dispositif de blocage (2) est formé par un rétrécissement de la paille, de sorte que la section transversale de la paille soit plus petite que le plus petit diamètre des particules de la formulation (4).

14. Forme galénique selon l'une quelconque des revendications 1 à 13, **caractérisée en ce qu'**au moins la région (10) dans laquelle la paille (1) est coudée de manière réversible, est flexible.

15. Forme galénique selon l'une quelconque des revendications 1 à 14, **caractérisée en ce que** la paille (1) se compose d'un matériau synthétique.

16. Forme galénique selon la revendication 15, **caractérisée en ce qu'**au moins la région (10) dans laquelle la paille (1) est coudée de manière réversible, se compose d'un matériau synthétique élastique.

17. Forme galénique selon la revendication 15, **caractérisée en ce qu'**au moins la région (10) dans laquelle la paille (1) est coudée de manière réversible, se compose d'un matériau synthétique déformable plastiquement à une température en dessous de son point de ramollissement.

18. Forme galénique selon la revendication 16 ou 17, **caractérisée en ce qu'**au moins la région (10) dans laquelle la paille (1) est coudée de manière réversible, est configurée en forme d'accordéon.

19. Kit constitué de la forme galénique selon l'une quelconque des revendications 1 à 18 et d'un liquide de transport physiologiquement neutre, contenant éventuellement des principes actifs, des vitamines et/ou des substances nutritives.

20. Kit selon la revendication 19, **caractérisé en ce que** le liquide de transport est un liquide aqueux.

21. Kit selon la revendication 19 ou 20, **caractérisé en ce que** le liquide de transport est de l'eau, de la limonade, du jus de fruit sans pulpe de fruit, du thé ou du café.

22. Procédé de préparation d'une forme galénique selon l'une quelconque des revendications 1 à 18, **caractérisé en ce que** le dispositif de blocage (2) est introduit dans la paille (1), la formulation (4) est introduite par l'une des ouvertures de paille (6) dans la paille (1) et la paille (1) est coudée entre la formulation (4) et l'ouverture de paille (6).

23. Procédé de préparation d'une forme galénique selon l'une quelconque des revendications 1 à 18, **caractérisé en ce que** la paille (1) est coudée et la formulation (4) et le dispositif de blocage (2) sont introduits l'un après l'autre dans la paille par l'ouverture de paille (9).

24. Procédé de préparation d'une forme galénique selon la revendication 22 ou 23, **caractérisé en ce que** la partie coudée (3) de la paille est fixée de manière réversible au moyen d'une bague, d'un collier, d'une manchette ou d'un tube (5) dans la position coudée.
